# EUROPÄISCHE PATENTSCHRIFT

(11) **EP 0 271 725 B1**
(45) Veröffentlichungstag und Bekanntmachung des Hinweises auf die Patenterteilung: **03.02.1993**
(21) Anmeldenummer: 87116845.6
(22) Anmeldetag: 14.11.1987
(51) Int. Cl.: A46D 3/04

(54) **Verfahren zur Herstellung von Borstenwaren**
Method of manufacturing brushes
Procédé de fabrication de brosse

(30) Priorität: 18.12.1986 DE 3643202
(43) Veröffentlichungstag der Anmeldung: 22.06.1988
(73) Patentinhaber: CORONET-Werke Gesellschaft mit beschränkter Haftung, 69483 Wald-Michelbach (DE)
(72) Erfinder: Weihrauch, Georg, D-6948 Wald-Michelbach (DE)
(74) Vertreter: Lichti, Heiner, Dipl.-Ing.

(56) Entgegenhaltungen:
- US-A- 2 580 378

## Beschreibung

Die Erfindung betrifft ein Verfahren zur Herstellung von Borstenwaren gemäß dem Oberbegriff des Patentanspruchs 1.

Bald nach dem Aufkommen von Kunststoffen, die sich zu Fasern verarbeiten ließen, sind solche Kunststoffasern auch als Ersatz für die bis dahin bekannten Borsten aus Naturstoffen eingesetzt worden. Dabei ging man zunächst in der üblichen Weise vor, indem die Fasern zu multifilen Strängen zusammengetragen und dann auf Wunschmaß zu Bündeln geschnitten wurden (z. B. DE-OS 28 49 510). Die Befestigung der Borstenbündel am Borstenträger erfolgte gleichfalls in zunächst herkömmlicher Weise, z. B. auf Stopfmaschinen (DE-AS 1 049 823), bei denen die Bündel haarnadelartig gefaltet in vorbereitete Löcher des Borstenträgers eingeführt und mechanisch mittels Krampen od. dgl. befestigt wurden. Es war ferner möglich, auch Kunststoffborsten durch Verleimen, Verkitten od. dgl. am Borstenträger zu befestigen.

Mit dem Fortschreiten der Kunststofformtechnik, z. B. durch Spritzgießen, Ausschäumen von Formen etc. wurde es dann möglich, auch die Borstenträger kostengünstig mittels dieser Formverfahren herzustellen, was wiederum für die Befestigung der Borsten am Borstenträger neue Möglichkeiten eröffnete, indem die Borsten mit ihrem verarbeitungsseitigen Ende in die Form des Borstenträgers eingebracht und durch Umgießen befestigt wurden (z. B. DE-PS 845 933, US-PS 2 643 158, 3 408 112). Schließlich hat es auch nicht an Versuchen gefehlt, die Kunststoffborsten am Borstenträger durch beidseitiges Plastifizieren und Anformen miteinander zu verbinden, wie auch die Kunststoffborsten unmittelbar auf den Borstenträger aufzuschweißen.

Nachdem Kunststoffborsten endlos hergestellt und als Endlosstrang auf Spulen aufgewickelt werden, bot es sich an, auch die Verarbeitung zu Borstenwaren vom Endlosstrang vorzunehmen. Dabei wurden entweder die Borstenfasern schon anläßlich der Herstellung zu multifilen Strängen zusammengeführt, auf Vorratsspulen aufgewickelt und als multifiler Strang der Verarbeitungsstation zugeführt (alle vorgenannten Druckschriften) oder es wurden anläßlich der Herstellung Einzelfasern aufgespult, diese an der Verarbeitungsmaschine von den Vorratsspulen abgezogen, zu Bündeln zusammengeführt und diese dann mit dem Borstenträger verbunden (US-PS 2 710 774, 2 035 709).

Alle bisher für die Endlosverarbeitung von Borstenmaterial gemachten Vorschläge konnten sich in der Praxis nicht durchsetzen. Ausgangspunkt aller Schwierigkeiten dürfte die Tatsache sein, daß auf dem Borstenträger mit seiner kleinen Fläche eine Vielzahl von Borsten befestigt werden muß, was bei der Verarbeitung vom Endlosmaterial dazu führt, daß eine entsprechende Vielzahl von Monofilen von einer entsprechenden Zahl von Vorratsspulen abgezogen und auf engstem Raum zusammengeführt werden muß, mittels Klemm- und Spanneinrichtungen festgehalten und taktweise an den Borstenträgern befestigt werden muß. Die Probleme sind noch einigermaßen lösbar, wenn die Borstenbündel einzeln gestopft werden, da dann die Bündel nacheinander befestigt werden können. Dieses Verfahren ist jedoch unwirtschaftlich. Es läßt sich vor allem auch dann nicht anwenden, wenn die Borsten in das Trägermaterial eingespritzt oder eingeformt oder durch Schweißen auf dem Borstenträger befestigt werden. In diesen Fällen muß der gesamte Borstenbesatz in einem Arbeitstakt an den Borstenträger herangebracht werden. Handelt es sich beispielsweise um einen Schrubber mit 100 Borstenbündeln zu je 100 Einzelborsten, so würde dies also 100.000 Monofile und somit 100.000 Spulen ergeben. Dies ist weder technisch noch wirtschaftlich beherrschbar.

Werden statt dessen multifile Borstenstränge verarbeitet, so kann zwar die Anzahl der zuzuführenden Stränge und die Anzahl der Vorratsspulen reduziert werden - bei obigem Beispiel wären es noch immer 100 Spulen -, doch werden die Verarbeitungsschwierigkeiten damit nicht geringer, was seine Ursache in folgenden Umständen hat: die durch Verspinnen gewonnenen Borstenfasern werden nach der Spinnmaschine auf ein Mehrfaches der Länge verstreckt, um das Molekulargefüge auszurichten und der Faser die notwendige Elastizität zu geben, und anschließend in der Regel stabilisiert, was bei relativ hoher Temperatur geschieht und wodurch das Molekulargefüge fixiert werden soll, um bei späterer Wärmebeanspruchung der Borsten keine Änderung zu erfahren. Die solchermaßen verstreckten und stabilisierten Fasern werden dann zu einem multifilen Strang zusammengeführt und aufgewickelt. Schon dabei weisen die einzelnen Fasern unterschiedliche Länge auf, so daß nicht alle Fasern innerhalb des Borstenstrangs gleiche Länge besitzen. Auch die aufgewickelte Faser ändert durch Kaltfluß noch ihr Verhalten, indem sie in der Regel schrumpft. Dieser Kaltfluß wiederum geht nicht bei allen Fasern eines multifilen Strangs gleichmäßig vor sich, so daß sich selbst auf der Spule noch Längendifferenzen ausbilden. Wird nun ein solcher multifiler Borstenstrang von der Vorratsspule abgezogen, so erfolgt die Zugübertragung nur über die Kürzesten Fasern, andere Fasern hingegen bilden Schlaufen oder hängen schlaff durch und verwickeln sich, was gleichfalls zu ständigen Stockungen an der Verarbeitungsmaschine führt. Hinzu kommt, daß die Vielzahl von Spulen - im obigen Beispiel 100 Spulen - unterschiedliche Abstände von der Verarbeitungsstation aufweisen, somit jeder Borstenstrang einen anderen Transportweg hat, wodurch das Ausmaß der Schlaufenbildung bei jedem Borstenstrang anders ist. Längendifferenzen bilden sich ferner beim Transport selbst aus, indem die Borstenstränge oft mehrmals umgelenkt werden müssen. Dadurch ergeben sich Differenzgeschwindigkeiten zwischen den einzelnen Borstensträngen und damit Längenunterschiede zwischen diesen, aber auch auf die Monofile eines multifilen Borstenstrangs wirken bei jeder Umlenkung unterschiedliche Kräfte ein, so daß sich auch innerhalb eines einzelnen Strangs bei der Verarbeitung Längendifferenzen ausbilden.

Die Schlaufenbildung hat man dadurch zu beseitigen versucht (DE-PS 32 05 641), daß der Borstenstrang verdrillt wird, so daß die Monofile in einer Art Schraubenform innerhalb des Strangs vorliegen. Dabei hat man bis zu einer Drillung pro Laufmeter vorgesehen. Es konnte damit zwar die Schlaufenbildung reduziert, nicht aber beseitigt werden. Ein weiterer nachteiliger Effekt ergibt sich durch die Vorratshaltung der Borstenstränge auf den Spulen. Aufgrund der bereits geschilderten Kaltfluß-Eigenschaften von Kunststoffen und der mangelnden Kriechfestigkeit erfährt die einzelne Faser eine Verformung entsprechend dem Wickelradius auf der Spule. In der Regel müssen aber die Borsten absolut geradlinig sein, um ihren Gebrauchszweck zu erfüllen.

Aus der US 26 43 158, von der im Oberbegriff des Patentanspruchs 1 ausgegangen wird, ist ein Verfahren zur Herstellung von Borstenwaren bekannt, bei dem der multifile Borstenstrang, der auf einer Spule aufgewickelt ist, taktweise von der Spule abgezogen und einer Verarbeitungsstation zugeführt wird. Durch das Aufwickeln auf der Spule erhält jeder Borstenstrang eine Krümmung, die dadurch ausgeglichen wird, daß der Borstenstrang nach dem Abwickeln über Richtrollen geführt wird. Mittels der Richtrollen werden auf den Borstenstrang zum Ausgleich der vorhandenen Krümmung Biegemomente aufgebracht, die der vorhandenen Krümmung entgegenwirken. Auch bei dem Verfahren gemäß der US 26 43 158 tritt jedoch das Problem der Schlaufenbildung auf, das für eine kontinuierliche Verarbeitung in erster Linie hinderlich ist.

Der Erfindung liegt die Aufgabe zugrunde, bei der Bearbeitung von multifilen Endlossträngen zu Borstenwaren die Entstehung von Schlaufen zu vermeiden bzw. vorhandene Schlaufen zu beseitigen.

Erfindungsgemäß wird diese Aufgabe bei einem Verfahren zur Herstellung von Borstenwaren durch die kennzeichnenden Merkmale des Patentanspruchs 1 gelöst. Dabei wird im Bereich zwischen den Spulen und der Verarbeitungsstation bzw. -maschine auf sämtliche Monofile des Borstenstranges eine Zugkraft ausgeübt, so daß die Monofile gestrafft werden, wodurch das Auftreten von Schlaufen innerhalb des Borstenstranges zuverlässig vermieden ist.

Vorhandene Längendifferenzen der Monofile innerhalb des Strangs werden soweit ausgezogen, daß der Strang die Länge des kürzesten Monofils innerhalb des Strangs einnimmt. Ferner werden die von der Spule herrührenden Krümmungen des Borstenstrangs ausgezogen.

In bevorzugter Ausführung der Erfindung wird die Zugkraft so eingestellt, daß bei Einwirken der Zugkraft auf die Borstenstränge die zuerst gestrafften Monofile gedehnt werden.

Bei dieser Ausführungsform wird vor allem die im Monofil vorhandene, anläßlich seiner Herstellung verbliebene Restdehnung ausgenutzt, so daß das einzelne Monofil unter der Zugspannung nicht überbeansprucht wird, insbesondere keine Einschnürungen erleidet. Bei einem der bekannten Verfahren (DE-OS 2 849 510) wird zwar zwischen der Vorratsspule und dem diesen nachgeschalteten Vorschubantrieb ein Fadenzug erzeugt, jedoch dient dieser nur dazu, daß die zwischen diesen beiden Positionen auf den Strang einwirkende Erwärmung zur Geradrichtung des Strangs ausgenutzt werden kann. Die Schlaufenbildung kann deshalb nicht vermieden werden, weil der Transport zur Verarbeitungsstation unter Schub und nicht unter Zug erfolgt, so daß sich vorhandene Längendifferenzen dort wieder in vollem Umfang nachteilig auswirken können. Hinzukommen Längendifferenzen der einzelnen Monofile im Strang durch Schlupf- und Differenzgeschwindigkeiten an Umlenkungen.

In weiterer Ausführung des erfindungsgemäßen Verfahrens kann vorgesehen sein, daß die Borstenstränge, zumindest aber deren außenlegende Monofile, nach dem Abwickeln von den Spulen erwärmt und auf ihrem weiteren Weg zur Verarbeitungsstation abgekühlt werden.

Hierbei dient das Erwärmen nicht, zumindest aber nicht in erster Linie zum Beseitigen von Krümmungen, sondern dazu, die trotz der aufgebrachten Zugspannung eventuell noch vorhandenen Überlängen einzelner Monofile durch Schrumpfen dieser Monofile zu beseitigen. Diese Verfahrensweise ist insbesondere bei multifilen Borstensträngen, bei denen die einzelne Faser einen sehr kleinen Durchmesser aufweist, von Vorteil. Bei solchen dünnen Monofilen, wie sie beispielsweise für die Herstellung von Zahnbürsten verwendet werden, geschieht beim Aufbringen der Zugspannung zwischen der Vorratsspule und der Verarbeitungsstation folgendes: die zuerst gestrafften Monofile ziehen sich in das Zentrum des Strangs, während die überlangen Monofile nach außen springen. Die auf den Strang zur Einwirkung gebrachte Wärme wird infolgedessen in erster Linie an den außenliegenden oder ausgesprengten Monofilen mit Überlänge wirksam, während die im Zentrum eng beianderliegenden Monofile wenig beeinflußt werden. Durch diese gezielte Wärmebehandlung der freiliegenden Monofile und aufgrund der auf der weiteren Transportstrecke erfolgenden Abkühlung, die gegebenenfalls auch noch durch zusätzliche Kühlung beschleunigt werden kann, schrumpfen die überlangen Monofile.

Wie oben bereits angedeutet, werden die Fasern für die Verarbeitung zu Borsten nach dem Ausspinnen verstreckt und anschließend mittels Heißluft im Durchlaufverfahren stabilisiert und aufgespult. In diesem Zustand sind die Borsten noch unter Wärme schrumpffähig, doch kann dieser Restschrumpf in vielen Anwendungsfällen hingenommen werden, während bei hochwertigen Borsten eine völlige oder annähernd vollständige Beseitigung der Schrumpffähigkeit angestrebt wird, was durch eine länger andauernde Wärmebehandlung bei noch höherer Temperatur geschieht, wobei die Borsten auf Spulen od. dgl. aufgewickelt sind. Dadurch wird das Molekulargefüge fixiert und die Borsten verlieren ihre Schrumpffähigkeit. Gemäß einer vorteilhaften Verfahrensvariante der Erfindung werden Borstenstränge aus nicht oder nicht vollständig stabilisierten Monofilen verwendet und die Borstenstränge nach dem Abwickeln von den Spulen auf die Stabilisierungstemperatur erwärmt.

Mit dieser Maßnahme wird die Stabilisierung ganz oder teilweise von der Borstenherstellung in die Borstenverarbeitung verlagert. Da die Monofile der auf der Vorratsspule befindlichen Borstenstränge in ihrer Molekülstruktur noch nicht fixiert sind, lassen sie sich bei der späteren Verarbeitung durch entsprechend höhere Erwärmung stärker beeinflussen, insbesondere ist eine stärkere Schrumpfung möglich, die ihrerseits zum Aufbau einer entsprechenden Zugspannung zwischen Vorratsspulen und Verarbeitungsstation beiträgt. Auf der herstellungstechnischen Seite wird entsprechende Energie eingespart und diese optimiert auf der verarbeitungstechnischen Seite eingesetzt.

Die erforderliche Zugspannung zwischen Vorratsspulen und Verarbeitungsstation kann auf verschiedene Art und Weise aufgebracht werden. Besonders einfach geschieht dies dadurch, daß die Spulen ständig oder im Takt gegen die an der Verarbeitungsstation wirkende Haltekraft gebremst werden. Dadurch werden die Überlängen immer nur im entscheidenden Zeitpunkt des Transportes ausgezogen.

Gemäß einer weiteren Verfahrensvariante können die Spulen im Takt der an der Verarbeitungsstation wirkenden Haltekraft zurückgespult und/oder gegenüber der Verarbeitungsstation abgerückt werden. Dabei ist es möglich, mehrere oder alle Vorratsspulen auf einem gemeinsamen Gestell zu lagern und das Gestell gegenüber der Verarbeitungsstation abzurücken und entsprechend dem Arbeitstakt wieder mitzuführen.

Das erfindungsgemäße Verfahren gibt die Möglichkeit auf einer Vorratsspule mehrere multifile Borstenstränge unterzubringen und diese bei der Verarbeitung gemeinsam abzuziehen. Um hierbei für jeden Borstenstrang eine straffe Spannung sicherzustellen, können auf die einzelnen Stränge quer zu deren Transportbewegung wirkende Auslenkkräfte vorgesehen sein. Diese Auslenkkräfte können durch auf Wippen gelagerte Rollen, federbelastete Rollen oder durch beschwerte, mit Rollen ausgerüstete Reiter erzeugt werden. Die Anwendung solcher Auslenkkräfte ist natürlich auch möglich, wenn Spulen mit nur einem aufgewickelten Borstenstrang verwendet werden.

Erfindungsgemäß werden vorzugsweise gedrillte multifile Borstenstränge verwendet, wobei die Anzahl der Drillungen pro Längeneinheit umgekehrt proportional der Steifigkeit des Monofils gewählt wird. Die Steifigkeit des Monofils wird maßgeblich einerseits durch deren Querschnitt (Durchmesser), andererseits durch den verwendeten Kunststoff bestimmt. Erfindungsgemäß werden nun die Borstenstränge um so stärker verdrillt, je geringer die Steifigkeit des Monofils ist. In der Praxis haben sich die nachfolgend angegebenen Werte als vorteilhaft erwiesen, wobei die angegebene Anzahl der Drillungen die Mindestanzahl je Laufmeter ist:

| Borstendurchmesser | Drillungen pro Laufmeter |
|---|---|
| 0,10 bis 0,19 mm | 4 |
| 0,20 bis 0,39 mm | 3 |
| 0,40 bis 0,49 mm | 2,5 |
| größer 0,50 mm | 1,5 |

Die angegebene Mindestzahl an Drillungen ist insbesondere werkstoffspezifisch zu erhöhen. Beispielsweise benötigen Polyäthylenborsten etwa doppelt so viele Drillungen pro Laufmeter als die demgegenüber härteren Polystyrolborsten. Beispielhaft sei darauf verwiesen, daß Polypropylenborsten mit einem Durchmesser von 0,20 mm in einem multifilen Strang besonders wenig Schlaufen zeigen, wenn mehr als 8 Drillungen pro Laufmeter vorgesehen werden.

Die solchermaßen und gegebenenfalls sehr stark verdrillten Borstenstränge weisen diese Verdrillung naturgemäß auch an der Verarbeitungsstation auf mit der Folge, daß die Borsten beim Befestigen am Borstenträger und nach dem Abschneiden auf Wunschlänge diese Verdrillung teilweise beibehalten. Bei vielen Bürstenwaren hat diese Verdrillung der Borsten innerhalb des einzelnen Bündels durchaus positive Effekte, insbesondere wenn es sich um Reinigungsbürsten handelt. Soweit eine solche Verdrillung nicht erwünscht ist, z. B. bei Zahnbürsten od. dgl., läßt sie sich erfindungsgemäß dadurch eliminieren, daß die Borstenstränge an der Verarbeitungsstation in einem etwa der gewünschten endgültigen Borstenlänge entsprechenden Abstand von ihrem verarbeitungsseitigen Ende gehalten werden. Durch diese Maßnahme springen die Monofile innerhalb des freistehenden Endes des Borstenstrangs zurück, da sie am verarbeitungsseitigen Ende nicht mehr eingespannt sind. Nach dem Befestigen am Borstenträger, gegebenenfalls Zuschneiden der Borsten hinter der Halterung und nach dem Lösen der Halterung können auch die freigewordenen Borstenenden zurückspringen, so daß die Borsten jedes Bündels schließlich die erwünschte Parallellage einnehmen.

Schließlich ist es von Vorteil, wenn die tangential von den Spulen abgezogenen Borstenstränge im wesentlichen geradlinig zur Verarbeitungsstation geführt werden. Es sollten insbesondere Einspannungen, Umlenkungen etc. zwischen den Vorratsspulen und der Verarbeitungsstation vermieden werden, da diese aufgrund unterschiedlicher Umfangsgeschwindigkeiten der Monofile innerhalb eines multifilen Strangs sowie aufgrund unterschiedlicher Reibungskräfte zur Schlaufenbildung führen.

Gemäß einer weiteren Variante des Verfahrens kann vorgesehen sein, daß die Borstenstränge von anläßlich der Herstellung verwendeten Vorratsspulen unter hoher Zugspannung auf die für die Verarbeitung dienenden Spulen unter gleichzeitigem Dehnen der kürzesten Monofile im Borstenstrang aufgewickelt werden und die dabei ausgesprengten Monofile mit Überlänge unter Wärmeeinwirkung geschrumpft werden.

Bei dieser Variante werden also die aus der Herstellung resultierenden größten Überlängen schon anläßlich des Aufwickelns auf die Bearbeitungsspulen eliminiert, so daß im allgemeinen aie oben erwähnte thermische Behandlung während der Verarbeitung entfallen kann.

## Patentansprüche

1. Verfahren zur Herstellung von Borstenwaren, indem als Endlosmaterial auf Spulen gewickelte, multifile Borstenstränge einer Verarbeitungsstation, an der die Borsten - endlos oder zugeschnitten - an einem Borstenträger befestigt werden, mittels einer an der Verarbeitungsstation taktweise auf sie einwirkenden Halte- oder Abzugskraft unter Abwickeln von den Spulen zugeführt werden, wobei zumindest während der an der Verarbeitsstation wirksamen Haltetakte eine der Haltekraft entgegengerichtete, zwischen den Spulen und der Verarbeitungsstation wirksame Zugkraft auf sämtliche Borstenstränge zur Wirkung gebracht wird, wodurch die Borstenstränge zwischen den Spulen und der Verarbeitungsstation gestrafft werden, dadurch gekennzeichnet, daß die der Haltekraft entgegengerichtete Zugkraft so eingestellt wird, daß alle innerhalb eines Borstenstrangs befindlichen Monofile zwischen den Spulen und der Verarbeitungsstation gestrafft werden.

2. Verfahren nach Anspruch 1, dadurch gekennzeichnet, daß die Zugkraft so eingestellt wird, daß bei Einwirken der einander entgegengerichteten Zugkräfte auf die Borstenstränge die zuerst gestrafften Monofile gedehnt werden.

3. Verfahren nach Anspruch 1 oder 2, dadurch gekennzeichnet, daß die Borstenstränge, zumindest aber deren außenliegende Monofile nach dem Abwickeln von den Spulen erwärmt und auf ihrem weiteren Weg zur Verarbeitungsstation abgekühlt werden.

4. Verfahren nach Anspruch 2, dadurch gekennzeichnet, daß Borstenstränge aus nicht oder nicht vollständig stabilisierten Monofilen verwendet und nach dem Abwickeln von den Spulen auf die Stabilisierungstemperatur erwärmt werden.

5. Verfahren nach einem der Ansprüche 1 bis 4, dadurch gekennzeichnet, daß die Spulen ständig oder im Takt gegen die an der Verarbeitungsstation wirkende Haltekraft gebremst werden.

6. Verfahren nach einem der Ansprüche 1 bis 5, dadurch gekennzeichnet, daß die Spulen gegen die an der Verarbeitungsstation wirkende Haltekraft zurückgespult oder gegenüber der Verarbeitungsstation abgerückt werden.

7. Verfahren nach einem der Ansprüche 1 bis 6, dadurch gekennzeichnet, daß Spulen mit jeweils mehreren multifilen Borstensträngen verwendet werden und jeder Borstenstrang unter einer ihm straffenden quer zum Strang wirkenden Auslenkkraft steht.

8. Verfahren nach einem der Ansprüche 1 bis 7, dadurch gekennzeichnet, daß gedrillte multifile Borstenstränge verwendet werden und daß die Anzahl der Drillungen pro Längeneinheit umgekehrt proportional der Steifigkeit des Monofils gewählt wird.

9. Verfahren nach Anspruch 8, dadurch gekennzeichnet, daß die Anzahl der Drillungen umgekehrt proportional dem Querschnitt des Monofils gewählt wird.

10. Verfahren nach einem der Ansprüche 1 bis 9, dadurch gekennzeichnet, daß die Borstenstränge an der Verarbeitungsstation in einem etwa der gewünschten endgültigen Borstenlänge entsprechenden Abstand von ihrem verarbeitungsseitigen Ende gehalten werden.

11. Verfahren nach einem der Ansprüche 1 bis 10, dadurch gekennzeichnet, daß die tangential von den Spulen abgezogenen Borstenstränge im wesentlichen geradlinig zur Verarbeitungsstation geführt werden.

12. Verfahren nach einem der Ansprüche 1 bis 11, dadurch gekennzeichnet, daß die Borstenlänge von anläßlich der Herstellung verwendeten Vorratsspulen unter hoher Zugspannung auf die für die Verarbeitung dienenden Spulen unter gleichzeitigem Dehnen der kürzesten Monofile im Borstenstrang aufgewickelt werden und die dabei ausgesprengten Monofile mit Überlänge unter Wärmeeinwirkung geschrumpft werden.

## Claims

1. Method for the manufacture of brushes, in that as continuous material multifilament bristle strands wound onto reels are supplied to a processing station, to which the bristles, either in continuous or cut-to-size form, are fixed to a bristle carrier, by means of a holding or removal force acting cyclically thereon at the processing station and accompanied by unwinding from the reels, whereby at least during holding cycles acting at the processing station a tensile force is applied to all the bristle strands in opposition to the holding force and between the reels and the processing station, so that the bristle strands are tightened between the reels and the processing station, characterized in that the tensile force directed in opposition to the holding force is so adjusted that all the monofilaments within a bristle strand are tightened between the reels and the processing station.

2. Method according to claim 1, characterized in that the tensile force is adjusted in such a way that when the oppositely directed tensile forces act on the bristle strands the initially tightened monofilaments are expanded.

3. Method according to claims 1 or 2, characterized in that the bristle strands and at least their outer monofilaments, are heated following unwinding from the reels and are cooled on their further path to the processing station.

4. Method according to claim 2, characterized in that use is made of bristle strands from not or not completely stabilized monofilaments and after unwinding from the reels are heated to the stabilization temperature.

5. Method according to one of the claims 1 to 4, characterized in that the reels are constantly or cyclically decelerated against the holding force acting at the processing station.

6. Method according to one of the claims 1 to 5, characterized in that the reels are wound back in opposition to the holding force acting at the processing station, or are moved away from the processing station.

7. Method according to one of the claims 1 to 6, characterized in that in each case use is made of reels with several multifilament bristle strands and each bristle strand is under the action of a deflecting force which tightens it transversely to the strand.

8. Method according to one of the claims 1 to 7, characterized in that twisted, multifilament bristle strands are used and that the number of twists per length unit is inversely proportional to the stiffness of the monofilament.

9. Method according to claim 8, characterized in that the number of twists is inversely proportional to the cross-section of the monofilament.

10. Method according to one of the claims 1 to 9, characterized in that the bristle strands are held at the processing station at a distance from the processing-side and thereof roughly corresponding to the desired, final bristle length.

11. Method according to one of the claims 1 to 10, characterized in that the bristle strands removed tangentially from the reels are guided substantially linearly to the processing station.

12. Method according to one of the claims 1 to 11, characterized in that the bristle length is wound from storage reels used in connection with the manufacture under high tensile stress onto the reels used for processing and accompanied by simultaneous expansion of the shortest monofilaments in the bristle strand and the sprung-out monofilaments with an excess length are shrunk under heat action.

## Revendications

1. Procédé de fabrication d'articles de brosserie, dans lequel on amène, comme matériau continu, des tronçons de poils de brosse multifilaires enroulés sur des bobines à un poste de traitement, auquel les poils de brosse - à l'état continu ou découpé - sont fixés sur un support de brosse, à l'aide d'une force de maintien ou d'extraction agissant sur eux, de façon cadencée, au poste de traitement, tout en les déroulant des bobines, où au moins pendant une cadence de maintien, opérant sur le poste de traitement, une force de traction, agissant à l'encontre de la force de maintien, entre les bobines et le poste de traitement est appliquée à l'ensemble des tronçons de poils de brosses, faisant que les tronçons de poils de brosse situés entre les bobines et le poste de traitement sont raidies, caractérisé en ce que la force de traction orientée à l'encontre de la force de maintien est réglée à une valeur telle que tous les éléments monofilaires se trouvant dans un tronçon de poils de brosse entre les bobines et le poste de traitement sont tendus raides.

2. Procédé selon la revendication 1, caractérisé en ce que la force de traction est réglée de telle façon que lors de la mise en action des forces de traction opposées entre elles sur les tronçons de poils de brosse, ce sont les éléments monofilaires qui sont tendus raides en premier.

3. Procédé selon la revendication 1 ou 2, caractérisé en ce que les tronçons de poils de brosse , ou tout au moins leurs éléments monofilaires extérieurs, sont chauffés après le déroulement des bobines et refroidis sur le reste de leur chemin vers le poste de traitement.

4. Procédé selon la revendication 2, caractérisé en ce que les tronçons de poils de brosse utilisés comprennent des éléments monofilaires non stabilisés ou non entièrement stabilisés et chauffés à la température de stabilisation après le déroulement des bobines.

5. Procédé selon l'une des revendications 1 à 4, caractérisé en ce que les bobines sont freinées, en permanence ou en cadence, pour s'opposer à la force de maintien agissant au poste de traitement.

6. Procédé selon l'une des revendications 1 à 5, caractérisé en ce que les bobines sont rebobinées, à l'encontre de la force de maintien agissant sur le poste de traitement, ou exposées à un mouvement de rappel, par rapport au poste de traitement.

7. Procédé selon l'une des revendications 1 à 6, caractérisé en ce que les bobines sont utilisées avec chaque fois plusieurs tronçons de poils de brosse multifilaires et chaque tronçon de poils de brosse est placé sous l'effet d'une force d'inflexion agissant en le raidissant, transversalement par rapport au tronçon.

8. Procédé selon l'une des revendications 1 à 7, caractérisé en ce que des tronçons de poils de brosse multifilaires torsadés sont utilisés et en ce que le nombre de torsions par unité de longueur est choisi inversement proportionnel à la rigidité de l'élément monofilaire.

9. Procédé selon la revendication 8, caractérisé en ce que le nombre des torsions est choisi inversement proportionnel à la section transversale de l'élément monofilaire.

10. Procédé selon l'une des revendications 1 à 9, caractérisé en ce que les tronçons de poils de brosse sont maintenus sur le poste de traitement à une distance de son extrémité côté traitement qui correspond à peu près à la longueur finale souhaitée du poil de la brosse.

11. Procédé selon l'une des revendications 1 à 10, caractérisé en ce que les tronçons de poils de brosse, extraits tangentiellement des bobines, sont guidés sensiblement en ligne droite vers le poste de traitement.

12. Procédé selon l'une des revendications 1 à 11, caractérisé en ce que la longueur de poils de brosse est enroulée à partir de bobines de réserve utilisées à l'occasion de la fabrication, sous l'effet d'une contrainte de traction élevée appliquée sur les bobines servant au traitement et simultanément d'une extension des éléments monofilaires les plus courts du tronçon de poils de brosse et les éléments monofilaires qui se déploient à cette occasion sous l'effet d'un éclatement et présentent une surlongueur sont rétractés sous l'effet de la chaleur.
